# FASCICULE DE BREVET EUROPEEN

(11) **EP 1 846 117 B1**
(45) Date de publication et mention de la délivrance du brevet: **16.06.2010**
(21) Numéro de dépôt: 06709286.6
(22) Date de dépôt: 09.02.2006
(51) Int. Cl.: A63C 13/00

(54) **COUTEAU ET CRAMPON AMOVIBLES POUR RAQUETTE A NEIGE ET RAQUETTE EQUIPEE D'UN TEL COUTEAU ET D'UN TEL CRAMPON**
AUSTAUSCHBARE KUFE UND DORNEN FÜR SCHNEESCHUH UND SCHNEESCHUH MIT EINER SOLCHEN KUFE UND SOLCHEN DORNEN
REPLACEABLE BLADE AND SPIKES FOR SNOW SHOE, AND SNOW SHOE PROVIDED WITH ONE SUCH BLADE AND SPIKES

(30) Priorité: 11.02.2005 FR 0501548
(43) Date de publication de la demande: 24.10.2007
(73) Titulaire: TSL sport equipment, 74290 Alex (FR)
(72) Inventeur: GALLAY, Philippe, F-74220 La Clusaz (FR); MALLINJOUD, Julie, 74940 Annecy Le Vieux (FR)
(74) Mandataire: Gasquet, Denis
(86) Numéro de dépôt international: PCT/FR2006/000301
(87) Numéro de publication internationale: WO 2006/085003

(56) Documents cités:
- US-A- 1 407 645
- US-A- 6 026 597
- US-A1- 2004 083 626
- US-B1- 6 195 919

## Description

La présente invention concerne un couteau pour raquette à neige destiné à être monté sur une raquette à neige de manière amovible. Elle est aussi relative à une raquette à neige destinée à être équipée dudit couteau.

Les raquettes à neige sont des engins connus depuis de très nombreuses années car utilisées depuis plusieurs siècles par les populations Scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent, et il est vrai que les produits actuellement vendus ne donnent pas entière satisfaction.

Ainsi, les raquettes à neige doivent combiner des critères d'accroche et de portance tout en conservant un confort maximum pour leurs utilisateurs. La combinaison de ces critères revêt d'ailleurs une importance particulière, et ce, notamment dans des conditions de pratique difficiles comme, par exemple, dans de la neige dure ou glacée ou dans des conditions de pente importante. Les raquettes actuelles ne permettent malheureusement pas d'obtenir une accroche suffisante dans de telles conditions et rendent mal aisée la progression de leurs utilisateurs.

Par ailleurs, il peut être nécessaire également de diminuer l'accroche de la raquette dans certains types d'utilisation de la raquette ou de conditions de neige comme, par exemple, lors de la descente.

Ainsi, le brevet US 6 026 597 ayant pour dépôt de priorité le document FR 2 769 242 a déjà proposé de résoudre les inconvénients précités grâce à des moyens simples, fiables, sûrs et peu onéreux. Ce brevet présente un perfectionnement pour raquette à neige destiné à permettre l'adaptation de la raquette aux conditions de neige et de pente grâce à des moyens d'accroche, tel qu'un couteau, lesdits moyens s'adaptant avantageusement de manière amovible sur la raquette en cas de nécessité et selon le désir de l'utilisateur.

La présente invention propose un autre perfectionnement permettant une adaptation de la raquette aux conditions de neige et de pente encore améliorée.

A cet effet, l'invention a pour objet un couteau pour raquette à neige présentant une paroi inférieure avec au moins une zone à laquelle au moins un crampon est destiné à être fixé de manière amovible, le couteau comprenant des moyens de verrouillage permettant son assemblage et son verrouillage à la raquette de manière amovible, les moyens de verrouillage étant constitués par au moins une patte de verrouillage, permettant le verrouillage à la raquette par l'intermédiaire au moins en partie d'un organe de fixation amovible formant moyen de verrouillage complémentaire, lorsque ledit organe est en position fixée à la paroi inférieure de la raquette dans la même zone de fixation que le crampon, ladite raquette étant **caractérisée en ce que**.
l'organe de fixation est le crampon.

On précise ici que dans le cadre de l'invention, on entend par crampon, un ergot dont la pointe constitue la zone d'accroche à la neige.

On précise également que dans le cadre de l'invention, on entend par couteau, un élément allongé formant une paroi et dont la lame constitue la zone d'accroche à la neige.

Avec une telle solution, on obtient, tout comme l'enseigne le brevet FR 2 769 242 précité, un verrouillage ferme du couteau une fois assemblé à la raquette à neige tout en évitant tout jeu résiduel entre les deux susceptibles de gêner l'utilisateur de la raquette dans sa progression, mais on réalise, en outre, ce verrouillage à l'aide d'un organe de fixation ou un crampon d'accroche dont la zone de fixation est déjà prévue sur la raquette sans rajouter de pièces supplémentaires telles qu'un système vis/écrou implanté dans une autre zone, ou telle qu'une plaque pivotante montée directement sur le couteau et qui pivote nécessairement dans une zone ajourée de la raquette....Le verrouillage selon l'invention ne rajoute donc pas de pièce(s) supplémentaire(s) qui pourrai(en)t faire saillie inutilement et donc nuire notamment à l'aspect esthétique général de la raquette.

Une telle solution permet également de fabriquer un couteau plus simple avec uniquement un profil fonctionnel de lame et une patte de verrouillage.

Selon l'invention, l'utilisateur peut très aisément et rapidement, soit enlever le couteau de la raquette qui peut conserver par ailleurs le crampon en tant qu'unique moyen d'accroche, soit inversement enlever le crampon de la raquette qui peut conserver un couteau en tant qu'unique moyen d'accroche verrouillé par l'intermédiaire de l'organe de fixation dans la zone prévue pour la fixation du crampon.

Enfin, l'invention permet avantageusement d'utiliser une raquette existante fabriquée pour recevoir au moins un crampon amovible pour y rajouter un couteau par verrouillage dudit crampon en position fixée.

D'autres caractéristiques et avantages de l'invention se dégageront de la description qui va suivre en regard des dessins annexés qui ne sont donnés qu'à titre d'exemples non limitatifs.
La figure 1 illustre le mode de réalisation préféré du couteau, du crampon et de la raquette à neige associée.
La figure 1 est une vue en perspective de dessous de la raquette à laquelle sont fixés deux couteaux incurvés et six crampons selon l'invention,
La figure 2 est une vue également en perspective de dessous de la raquette à laquelle sont fixés deux autres couteaux incurvés et quatre crampons selon un autre mode réalisation de l'invention.
La figure 3 est une vue de dessous de la raquette à laquelle sont fixés deux autres couteaux rectilignes et six crampons selon un autre mode de réalisation de l'invention.
La figure 4 est une vue éclatée de côté de la figure 1 avec les couteaux non assemblés et les crampons non fixés à la raquette selon l'invention.
La figure 5 est une vue en perspective d'une variante d'exécution d'un couteau selon l'invention ;.
Les figure 6a est une vue en perspective d'une variante d'exécution d'un crampon selon l'invention.
La figure 6b est une vue en coupe d'une autre variante d'exécution d'un crampon selon l'invention.

La raquette désignée sous la référence générale (1) se présente sous la forme d'une plaque ajourée de plan vertical de symétrie générale (P) fixée sous la chaussure et qui se compose d'un cadre principal (2) constitué d'une paroi périphérique inférieure (3) délimitant une zone intérieure ou tamis (4), comprenant un ensemble de parois internes supportant la fixation destinée à retenir la chaussure de l'utilisateur, la fixation destinée à retenir la chaussure n'étant pas représentée ici.

Ledit tamis (4) avec son ensemble de parois internes forme une surface inférieure générale d'appui sur la neige permettant à l'utilisateur de ne pas trop s'enfoncer dans la neige et ce, grâce à la surface portante relativement importante. Notons que la fixation destinée à retenir la chaussure est, de préférence, articulée par rapport au tamis (4) de la raquette proprement dite, selon un axe transversal pour pouvoir être pivotée verticalement. De façon avantageuse, ladite fixation est constituée par une plaque articulée comprenant des moyens de retenue pour la chaussure, à savoir, des moyens de retenue avant et des moyens de retenue arrière.

Selon le mode de réalisation préféré de la raquette, il est prévu un couteau (5) pour raquette à neige (1) présentant une paroi périphérique inférieure (3) à laquelle au moins un crampon (6) est fixé de manière amovible. Ledit couteau (5) comprend des moyens de verrouillage (50) permettant son assemblage et son verrouillage à la raquette (1) de manière amovible, qui sont constitués par au moins une patte de verrouillage (50) verrouillée à la raquette (1) au moins en partie par le crampon (6) formant moyen de verrouillage complémentaire (60), lorsque le crampon est en position fixée à la paroi inférieure (3) de la raquette (1).

Selon le mode réalisation préféré du couteau, la patte (50) présente un oeillet (500) dans lequel le crampon (6) est logé en partie. Une partie (60) du crampon (6) vient, en position fixée du crampon (6) sur la raquette (1), en butée contre l'oeillet (500) lui-même en butée contre le logement (31) du crampon (6) ménagé dans la paroi inférieure (3).

Selon le mode de réalisation préféré du couteau, le couteau (5) comprend en outre au moins une languette d'appui (51) permettant de mettre en appui le couteau (5) contre une partie (30) de la paroi inférieure (3) de la raquette (1).

Selon le mode de réalisation préféré du couteau (5), ce dernier est formé d'une lame allongée (52) dont l'arête inférieure (520) est dénuée de dents dans la zone où est située la patte de verrouillage (50).

Selon le mode de réalisation préféré du crampon (6) conforme à l'invention, il forme un moyen de verrouillage complémentaire (60) qui coopère avec la patte de verrouillage (50) du couteau (5) décrit ci-dessus.

Selon le mode de réalisation préféré, le crampon (6) présente un épaulement externe (60) formant rondelle qui bloque directement la patte de verrouillage (50), lorsque le crampon étant en position fixée à la raquette.

Selon une autre variante d'exécution du crampon illustré à la figure 6a, le crampon (6) présente une gorge radiale interne (61) pour bloquer la patte de verrouillage (50) du couteau (5) par l'intermédiaire d'une épingle non représentée. Ainsi, selon ce mode de réalisation, le crampon (6) est d'abord fixé à la partie inférieure de la raquette (1), par exemple par vissage du filet (62) dans un filet complémentaire ménagé directement dans la raquette, puis la patte de verrouillage (50) est disposée autour du crampon (6) en dessous de sa gorge radiale interne (61) et l'épingle est insérée dans la gorge radiale (61) en écartant ses deux branches l'une de l'autre. Il va de soi que la forme et les dimensions de l'épingle seront choisies de manière à assurer d'une part un verrouillage sans jeu entre le crampon (6) et la patte de verrouillage (50) et d'autre part une insertion et un enlèvement dans la gorge radiale interne (61) aisés pour l'utilisateur de la raquette. Selon l'invention, le crampon (6) présente à son extrémité de fixation (62) un filetage (63) pour coopérer avec le filetage ménagé dans la partie inférieure de la raquette afin de fixer le crampon de manière amovible à la raquette (1).

De préférence, le crampon (6) présente à son extrémité de fixation (62) un filetage pour coopérer avec une vis (7) destinée à traverser le tamis de la raquette afin de fixer le crampon (6) de manière amovible à la raquette (1) (figure 4). Dans cette configuration préférée, le couteau (5) est tout d'abord installé le long de la bordure inférieure du tamis, chaque crampon (6) est inséré dans l'oeillet (500) et dans le logement pratiqué usuellement à cet effet dans le tamis puis les vis (7) sont vissées à l'intérieur de chaque crampon (6) correspondant.

Selon une autre variante d'exécution du crampon illustré à la figure 6b, le crampon (6) présente un épaulement externe (60) formant rondelle et, en tant que moyens de fixation amovible du crampon (6) à la raquette (1) un système de poussoir (64) avec bille (640) et ressort (641) implanté transversalement à l'intérieur du crampon (6) et qui permet de fixer et d'enlever le crampon (6) plus aisément de la raquette (1). Pour utiliser un tel système de fixation amovible (64), une lumière débouchante pour recevoir la bille (641) devra être pratiquée dans une partie du logement de crampon afin que ladite bille (641) bloque le crampon dans son logement. Cette variante permet à l'utilisateur de pourvoir enlever le crampon par simple poussée manuelle sur la bille (641) logée en position bloquée dans ledit trou débouchant. Il va de soi que l'implantation du trou débouchant sera choisi afin que l'utilisateur y ait accès aisément.

Selon l'invention, la raquette à neige (1) comprend donc les moyens de verrouillage (5,50,6,60) permettant le verrouillage en position du couteau (5) sur la raquette (1) sont constitués au moins en partie par le crampon amovible (6,60) en position fixée sur la raquette qui coopère avec la patte de verrouillage (50) du couteau (5).

Selon le mode de réalisation préféré de l'invention, le couteau (5) comprend une paroi latérale (53) munies d'une succession de dents (53a, 53b, 53c, 53d, 53 e ...) comme le montrent les figures 1 et 2. La(les) patte(s) de verrouillage (50) est (sont) disposée(s) transversalement à la paroi latérale (53).

Selon le mode de réalisation préféré du couteau selon l'invention, les dents (53a, 53b, 53c, 53d, 53e...) d'une même paroi latérale (53) sont de dimensions et de forme différentes, comme le montrent les figures 1 et 2.

Notons que les couteaux (5) représentés aux figures 1 et 2 sont de forme allongée avec un profil incurvé avec une alternance de zone concave et de zone convexe qui épouse le profil de la paroi périphérique inférieure (3) grâce notamment au fait que le couteau (5) est réalisé en matériau déformable élastiquement transversalement à la paroi (53) et par l'intermédiaire des languettes d'appui (51). Selon une autre variante d'exécution, telle qu'illustrée à la figure 3, les deux couteaux (5) selon l'invention peuvent être de forme allongée mais avec un profil sensiblement rectiligne. De même, si chaque patte de verrouillage (50) illustrées aux figures 1 à 4, comporte à son extrémité un oeillet (500) qui peut être logé autour d'une partie du crampon (6), selon une autre variante illustrée à la figure 5, l'extrémité de la patte de verrouillage (50) peut présenter une forme de demi-oeillet (501) dont le profil intérieur épouse celui du crampon (6). Cette variante d'exécution permet pour l'utilisateur de la raquette (1) selon l'invention de pourvoir désolidariser le(s) couteau(x) (5) de la raquette (1) sans avoir à dévisser complètement le crampon (6) et à l'enlever de son logement prévu à cet effet dans la paroi inférieure (3) de raquette (1).

L'invention permet à un utilisateur de raquette de changer aisément et rapidement de surface(s) d'accroche en verrouillant ou non le(s) couteau(x) avec le(s) crampon(s) déjà fixé(s) sur la raquette et/ou en enlevant ou non un ou plusieurs crampons et en conservant le couteau verrouillé sur la raquette par un organe de fixation, par exemple un autre crampon ou un autre moyen, tel qu'une vis, logé, par exemple par vissage, dans le logement prévu pour un crampon.

Bien entendu, l'invention n'est pas limitée aux modes de réalisation décrits et représentés à titre d'exemples, mais elle comprend aussi tous les équivalents techniques ainsi que leurs combinaisons.

Par exemple, l'utilisateur peut, dans le cadre de l'invention, prévoir d'implanter un seul et unique couteau (5) sur un bord droite ou gauche de la paroi périphérique inférieure (3) d'une raquette (1) à neige.

Si les couteaux (5) tels qu'illustrés, sont sous forme d'une lame allongée avec une pluralité de dents différentes dans leur taille et leur dimensions, ils peuvent également être sous la forme d'une lame avec une pluralité de dents identiques.

## Revendications

1. Raquette à neige (1), comportant au moins un couteau amovible (5) le dit couteau comprend une paroi latérale (53) munies d'une succession de dents (53a, 53b,...) et comprenant un organe de fixation amovible et des moyens de verrouillage (50) permettant son assemblage et son verrouillage à la raquette (1) de manière amovible, tandis que ladite raquette comprend des crampons (6), les moyens de verrouillage (50) étant constitués par au moins une patte de verrouillage (50), **caractérisée en ce que** l'organe de fixation est constitué par les crampons (6).

2. Raquette à neige (1) selon la revendication 1, **caractérisé en ce que** les crampons (6) coopèrent avec les pattes de verrouillage (50) qui présente un oeillet (500) dans lequel le ou les crampons sont logés en partie.

3. Raquette à neige (1) selon la revendication 2, **caractérisé en ce** le couteau (5) comprend au moins une languette d'appui (51) permettant de mettre en appui le couteau contre une partie (30) la paroi inférieure (3) de la raquette.

4. Raquette à neige (1) selon l'une quelconque des revendications 1 à 3, **caractérisé en ce que** le couteau qui est formé d'une lame allongée (52) dont l'arête inférieure (520) est dénuée de dents dans la zone où sont situées les pattes de verrouillage.

5. Raquette à neige (1), selon la revendication précédente, **caractérisé en ce que** le crampon (6) présente un épaulement externe (60) formant rondelle pour bloquer directement la patte de verrouillage (50), lorsque le crampon est en position fixée à la raquette.

6. Raquette à neige selon l'une quelconque des revendications précédentes, **caractérisé en ce que** le crampon présente à son extrémité de fixation (62) un filetage (63) pour coopérer avec le filetage ménagé dans la partie inférieure (3) de la raquette (1) afin de fixer le crampon (6) de manière amovible à la raquette (1).

7. Raquette à neige selon l'une quelconque des revendications 1 à 5, **caractérisé en ce que** le crampon présente à son extrémité de fixation (62) un filetage pour coopérer avec une vis (7) traversant le tamis de la raquette afin de fixer le crampon (6) de manière amovible à la raquette (1).

## Claims

1. Snowshoe (1), comprising at least one detachable blade (5), the said blade comprising a lateral wall (53) which is provided with a succession of teeth (53a, 53b, ...), and comprising a detachable securing unit and locking means (50) which allow the blade to be assembled and locked onto the snowshoe (1) in a detachable manner, whereas the said snowshoe comprises spikes (6), the locking means (50) being constituted by at least one locking lug (50), **characterised in that** the securing unit is constituted by the spikes (6).

2. Snowshoe (1) according to claim 1, **characterised in that** the spikes (6) co-operate with the locking lugs (50), which have an eyelet (500) in which the spike(s) is/are partially accommodated.

3. Snowshoe (1) according to claim 2, **characterised in that** the blade (5) comprises at least one support tongue (51) which makes it possible to support the blade against a part (30) of the lower wall (3) of the snowshoe (3).

4. Snowshoe (1) according to any one of claims 1 to 3, **characterised in that** the blade is formed by an elongate plate (52), the lower edge (520) of which is without teeth in the area where the locking lugs are located.

5. Snowshoe (1) according to the preceding claim, **characterised in that** the spike (6) has an outer shoulder (60) which forms a washer in order to lock the locking lug (50) directly when the spike is in the position in which it is secured to the snowshoe.

6. Snowshoe according to any one of the preceding claims, **characterised in that** the spike has at its securing end (62) a thread (63) in order to co-operate with the thread which is provided in the lower part (3) of the snowshoe (1), so as to secure the spike (6) to the snowshoe (1) in a detachable manner.

7. Snowshoe (1) according to any one of claims 1 to 5, **characterised in that** the spike has at its securing end (62) a thread in order to co-operate with a screw (7) which passes through the screen of the snowshoe, so as to secure the spike (6) to the snowshoe (1) in a detachable manner.

## Patentansprüche

1. Schneeschuh (1), der mindestens eine austauschbare Kufe (5) aufweist, wobei die Kufe eine Seitenwand (53) umfasst, die mit einer Reihe von Zähnen (53a, 53b,...) versehen ist und ein austauschbares Befestigungselement sowie Verriegelungsmittel (50) umfasst, die ein austauschbares Montieren und Verriegeln an dem Schuh (1) ermöglichen, während der Schuh Dornen (6) umfasst, wobei die Verriegelungsmittel (50) aus mindestens einer Verriegelungslasche (50) gebildet sind,
**dadurch gekennzeichnet, dass** das Befestigungselement aus den Dornen (6) gebildet ist.

2. Schneeschuh (1) nach Anspruch 1, **dadurch gekennzeichnet, dass** die Dornen (6) mit den Verriegelungslaschen (50), die eine Öse (500) aufweisen, in der der Dorn oder die Dorne zum Teil eingesetzt sind, zusammenwirken.

3. Schneeschuh (1) nach Anspruch 2, **dadurch gekennzeichnet, dass** die Kufe (5) mindestens eine Stützzunge (51) umfasst, die das Abstützen der Kufe gegen einen Teil (30) der unteren Wand (3) des Schuhs ermöglicht.

4. Schneeschuh (1) nach einem der Ansprüche 1 bis 3, **dadurch gekennzeichnet, dass** die Kufe, die aus einer länglichen Schneide (52) gebildet ist, deren Unterkante (520) in der Zone, wo die Feststelllaschen platziert sind, frei von Zähnen ist.

5. Schneeschuh (1) nach dem vorhergehenden Anspruch, **dadurch gekennzeichnet, dass** der Dorn (6) einen externen Anschlag (60) aufweist, der eine runde Scheibe zum unmittelbaren Blockieren der Verriegelungslasche (50) bildet, wenn sich der Dorn in einer befestigten Position an dem Schuh befindet.

6. Schneeschuh nach einem der vorhergehenden Ansprüche, **dadurch gekennzeichnet, dass** der Dorn an seinem Befestigungsende (62) ein Gewinde (63) aufweist, um mit dem in dem unteren Teil (3) des Schuhs (1) angeordneten Gewinde zusammenzuwirken, damit der Dorn (6) austauschbar an dem Schuh (1) befestigt werden kann.

7. Schneeschuh nach einem der Ansprüche 1 bis 5, **dadurch gekennzeichnet, dass** der Dorn an seinem Befestigungsende (62) ein Gewinde aufweist, um mit einer Schraube (7), die das Sieb des Schuhs durchdringt, zusammenzuwirken, damit der Dorn (6) austauschbar an dem Schuh (1) befestigt werden kann.
